# EUROPÄISCHE PATENTSCHRIFT

(11) **EP 2 685 040 B1**
(45) Veröffentlichungstag und Bekanntmachung des Hinweises auf die Patenterteilung: **06.10.2021**
(21) Anmeldenummer: 13176007.6
(22) Anmeldetag: 10.07.2013
(51) Int. Cl.: E05D 15/10

(54) **VORSPANNBAUTEIL UND ARBEITSVERFAHREN FÜR EIN FENSTER ODER EINE FENSTERTÜR**
PRETENSIONING COMPONENT AND WORKING METHOD FOR A WINDOW OR A SLIDING WINDOW-DOOR
COMPOSANT PRÉCONTRAINT ET PROCÉDÉ DE FONCTIONNEMENT POUR UNE FENÊTRE OU UNE PORTE-FENÊTRE

(30) Priorität: 10.07.2012 DE 102012106191
(43) Veröffentlichungstag der Anmeldung: 15.01.2014
(73) Patentinhaber: HAUTAU GmbH, 31691 Helpsen (DE)
(72) Erfinder: Muegge, Dirk, 31688 Nienstaedt (DE); Krey, Gerhard, 59439 Holzwickede (DE); Kording, Stefan, 31691 Helpsen (DE)
(74) Vertreter: Dantz, Jan Henning

(56) Entgegenhaltungen:
- EP-A1- 2 050 908
- EP-A2- 0 103 725
- DE-A1-102006 007 897
- DE-C- 549 635
- US-A- 4 912 806

## Beschreibung

Die offenbarte und beanspruchte Erfindung betrifft allgemein ein Fenster oder eine Fenstertür, die mindestens einen Flügel, der mittels einer Betätigungseinrichtung so geöffnet werden kann, dass sich ein Öffnungsspalt zwischen dem Flügel und einem Rahmen des Fensters oder der Fenstertür ergibt, enthält. Dies als Verfahren und als Vorrichtung.

Aufgrund gestiegener Anforderungen für Türen und Fenster, insbesondere im Hinblick auf eine ausgeprägte Dämmwirkung zur Reduzierung des Wärmeaustauschs und zur Verbesserung des Schallschutzes, werden zunehmend komplexe Konstruktionen für Türen und Fenster verwendet. Aus diesen Gründen weisen derartige hochwertige Bauelemente eine zunehmend größere Tiefe des Rahmenprofils und des Flügelprofils auf, so dass typischerweise auch das Gewicht insbesondere der Flügel aufgrund der zuvor genannten verbesserten Dämmeigenschaften und aufgrund der größeren Menge an Glasvolumen, etwa bei einem Drei-Scheiben-Glas, ansteigt.

In Verbindung mit einem weit außen liegenden Flügelschwerpunkt steigen daher auch die Bedienkräfte an, die zum Öffnen des Flügels an der Betätigungseinrichtung aufzubringen sind. Diese erhöhten Bedienkräfte können weiterhin zu einer erhöhten Belastung der vorhandenen Beschlagbauteile und gegebenenfalls auch zu einer Überlastung führen, da häufig die Beschlagbauteile aus Platzgründen nicht verstärkt ausgeführt werden können. Bei tiefen Profilen neigen insbesondere die Flügel zum selbsttätigen Zurückfallen in die geschlossene Position, so dass eine stabile Lage, etwa beim Lüften und dergleichen, typischerweise nur durch zusätzliche Maßnahmen erreicht werden kann.

Die US 4912806 offenbart einen Türschließer mit zwei Hebelarmen, die an einem Ende gelenkig miteinander verbundenen. Der Türschließer enthält einen Federkraftspeicher mit einer Spiralfeder, die durch eine eingestellte Vorspannung eine Kraft auf das Türblatt ausübt, so dass die Tür in geöffnetem Zustand wieder zurück in die geschlossene Position gedrückt wird. Um die Schließgeschwindigkeit zu regulieren, sind eine Getriebeübersetzung und eine Fliehkraftbremse in einem der Hebelarme integriert. Die Spiralfeder ist an beiden Enden festgelegt und wirkt schließend auf das System, also entgegen der Öffnungsrichtung.

Die EP 103 725 A2 zeigt einen Beschlag für einen zumindest schiebbaren Flügel eines Fensters, einer Tür oder dergleichen, wobei einer der Ausstellarme des Fensterflügels ein Riegelglied enthält, das das Zurückdrücken des Fensterflügels verhindert, wenn das Riegelglied in seine Endstellung gezogen wurde und in einer Kulisse verrastet ist.

Die DE 549 635 offenbart eine Aufdrückschere für Oberlichtfenster mit starren Scherenarmen, wobei eine Aufdrückfeder um das Scherengelenk gelegt ist, um den Öffnungsvorgang zu unterstützen. Die Federenden sind dabei in den Schenkeln der Schere fixiert.

Eine Aufgabe der Erfindung ist es, den Bedienkomfort für ein Fenster und/oder eine Tür mit Blick auf das Öffnen eines Flügels und die Beibehaltung einer Offenstellung des Flügels zu verbessern.

Diese Aufgabe wird mit einem Vorspannbauteil mit den Merkmalen des Anspruches 1 gelöst.

Gemäß der beanspruchten Erfindung wird ein Vorspannbauteil bereitgestellt. Das Vorspannbauteil umfasst eine erste, mit einem Flügel des Fensters und/oder der Tür in Kontakt bringbare Kraftübertragungskomponente. Das Vorspannbauteil umfasst ferner eine zweite, mit einem Rahmen des Fensters und/oder der Tür in Kontakt bringbare Kraftübertragungskomponente.

Ferner ist das Vorspannbauteil mit einer mechanisch betriebenen Vorspanneinrichtung versehen, die mit der ersten Kraftübertragungskomponente und der zweiten Kraftübertragungskomponente gekoppelt und ausgebildet ist, eine in Richtung einer Vergrößerung eines Öffnungsspaltes zwischen dem Flügel und dem Rahmen wirkende Kraft hervorzurufen. Dies zumindest bis zu einer vorbestimmten Breite des Öffnungsspaltes, die von Scheren des Beschlags vorgegeben wird.

Das erfindungsgemäße Vorspannbauteil ist also so ausgebildet, dass aufgrund der mechanisch betriebenen Vorspanneinrichtung eine Kraft ausgeübt wird, die beim Öffnen des Flügels tendenziell unterstützend wirkt. Insbesondere beim Öffnungsvorgang kann ein wesentlicher Anteil der dazu erforderlichen Kraft von der mechanisch betriebenen Vorspanneinrichtung bereitgestellt werden, so dass sich ein deutlich geringerer Kraftaufwand für den Bediener oder auch ein automatisches Öffnungssystem ergibt.

Die mechanisch betriebene Vorspanneinrichtung ist dabei eine Einrichtung, in der Energie, die bei einem Öffnungsvorgang aufgrund der wirkenden Kraft freigesetzt wird, durch mechanische Einwirkung auf die Vorspanneinrichtung beim Schließen gespeichert wurde. Es sind also insbesondere keine elektrischen Antriebskomponenten erforderlich, um die beim Öffnen eines Flügels des Fensters bzw. der Tür gewünschte Vorspannkraft bereitzustellen.

Demzufolge ist in einer vorteilhaften Ausführungsform die Vorspanneinrichtung ferner ausgebildet, bei Verringerung des Öffnungsspaltes dieser Verringerung entgegenzuwirken. Auf diese Weise wird auch eine stabilere Lage des Flügels bei Vorhandensein eines Öffnungsspaltes gewährleistet. Andererseits ergibt sich jedoch kein unerwünscht hoher Widerstand beim Schließen des Flügels, da typischerweise die am Ende eines Schließvorgangs auftretende größte Kraft des Vorspannbauteils im Wesentlichen durch den zuvor aufgenommenen Impuls des häufig schweren Flügels im Wesentlichen kompensiert wird.

In einer weiteren vorteilhaften Ausführungsform umfasst die erste Kraftübertragungs-Komponente einen ersten Arm und die zweite Kraftübertragungskomponente einen zweiten Arm einer Scherenanordnung. Durch die Verwendung einer Scherenanordnung ergibt sich ein sehr kompakter Aufbau für das Vorspannbauteil, da die einzelnen Arme der Scherenanordnung als längliche Komponenten mit geringer Dicke vorgesehen werden können, so dass ohne größere konstruktive Zusatzmaßnahmen eine Anbringung am Flügel oder am Rahmen in konventionellen Konstruktionen möglich ist.

Die Arme der Scherenanordnung können dabei von gleicher oder unterschiedlicher Länge sein, so dass sich ohne großen Aufwand eine Anpassung an die bestehenden Verhältnisse in der Grundkonstruktion von Fenstern und Türen erreichen lässt.

Der Öffnungsspalt zwischen dem Flügel und dem Rahmen lässt sich somit durch Erzeugen und Einstellen eines Öffnungswinkels der Scherenanordnung variieren, wobei die beiden Arme effizient zur Kraftübertragung dienen. Die Arme können somit zumindest als Bestandteil der ersten und zweiten Komponente zur Kraftübertragung fungieren, wobei bei Bedarf noch weitere mechanische Komponenten vorgesehen werden können, um den Flügel und/oder den Rahmen tatsächlich zu kontaktieren.

In einer vorteilhaften Ausführungsform weisen der erste Arm und der zweite Arm jeweils einen ersten Endbereich mit einer darin ausgebildeten gemeinsamen Drehachse auf. Somit kann in dieser Variante praktisch die gesamte Länge des ersten und des zweiten Arms zur Erzeugung eines möglichst großen Öffnungsspalts bei einem vorgegebenen Öffnungswinkel zwischen dem ersten Arm und dem zweiten Arm genutzt werden. In anderen Varianten kann die entsprechende Drehachse aber auch in einem Mittelbereich der Arme vorgesehen sein.

In einer weiteren vorteilhaften Ausführungsform sind der erste Arm und/oder der zweite Arm mit einer Haltevorrichtung versehen, die einen permanenten Kontakt zu dem Flügel oder dem Rahmen gewährleistet. Dabei ist die Haltevorrichtung vorteilhafter Weise so gestaltet, dass eine Montage an einer geeigneten Position am Rahmen bzw. am Flügel möglich ist. Beispielsweise sind geeignete Befestigungsmittel vorgesehen, die eine Montage an bereits vorhandenen Beschlagbauteilen ermöglichen. Eine Haltevorrichtung als Winkel-Schiene kann das Vorspannbauteil (von unten gesehen) abdecken.

In einer vorteilhaften Ausführungsform ist der zweite Endbereich des ersten oder des zweiten Arms mit einer Aufnahme zur Anbringung an der Gleitschiene des Vorspannbauteils versehen. Auf diese Weise kann das Vorspannbauteil der Erfindung in einem Schiebefenster oder einer Fenstertür mit Parallelverschiebung des Flügels nach Erzeugung des Öffnungsspaltes (Abstellbewegung) vorgesehen werden.

In einer weiteren Variante ist das Vorspannbauteil in Form eines Beschlagbauteils des Flügels des Fensters und/oder der Tür ausgebildet und ermöglicht somit eine Platz sparende Montage an einer geeigneten Position des Flügels bzw. des Rahmens. Dabei kann der Aufbau des erfindungsgemäßen Vorspannbauteils in Form eines Beschlagbauteils so erfolgen, dass eine Integration in bestehende Beschlagbauteile möglich ist, wobei keine oder nur sehr geringfügige konstruktive Änderungen im Aufbau bereits vorhandener Konstruktionsarten von Fenstern und Türen vorzunehmen sind.

In einer vorteilhaften Ausführungsform weist die Vorspanneinrichtung ein Federelement auf. Es können geeignete Komponenten, etwa in Form einer Schenkelfeder, einer Zugfeder, eine Druckfeder und dergleichen verwendet werden, so dass eine effiziente Anpassung der krafterzeugenden Komponente in der Vorspanneinrichtung in Abhängigkeit der baulichen Erfordernisse vorgenommen werden kann.

In einer weiteren Variante weist die Vorspanneinrichtung ein komprimiertes Gasvolumen auf, das beispielsweise in Form eines Stoßdämpfers und dergleichen bereitgestellt wird. Auch auf diese Weise lässt sich eine gewünschte Anpassung an die baulichen Erfordernisse effizient erreichen, da eine Vielzahl entsprechender Gasdruckfedern verfügbar ist.

In einer vorteilhaften Ausführungsform ist ein Federelement vorgesehen und dieses ist in Richtung der Drehachse der Scherenanordnung in einem Bauraum montiert, der zwischen dem ersten Arm und dem zweiten Arm ausgebildet ist. Auf diese Weise lässt sich in Richtung der Drehachse ein sehr flacher Aufbau erreichen, wenn beispielsweise das Federelement in Form einer Schenkelfeder bereitgestellt wird, die mit geeigneten Befestigungsmitteln an dem ersten und dem zweiten Arm befestigt ist. Die Drahtführung der Schenkelfeder erfolgt dabei in vorteilhaften Ausführungsformen so, dass sich bei einem Öffnungswinkel von Null die maximale Vorspannkraft ergibt, so dass insbesondere beim ansonsten kräfteerfordernden Öffnungsvorgang in der Anfangsphase eine ausgeprägte unterstützende Kraftwirkung durch das Vorspannbauteil bereitgestellt wird.

In vorteilhaften Ausführungsformen ist eine Bauhöhe des Vorspannbauteils nicht größer als die Höhe eines Bauraums zwischen einem Flügelfalz und einem Rahmenfalz oder aber die Bauhöhe zwischen einer aufliegenden rahmenseitigen Führungsschiene (oder Aufnahme) und einer Flügelhalteschiene (oder Aufnahme) nimmt das Vorspannbauteil auf. Auf diese Weise lässt sich das Vorspannbauteil ohne weitere zusätzliche konstruktive Maßnahmen in Fenster und Türen mit ansonsten bekannten Eigenschaften und Maßen integrieren (und abdecken).

In einem weiteren Aspekt der Erfindung werden eine Fenster- und/oder Türvorrichtung bereitgestellt, die einen Rahmen und einen Flügel mit einer zum Öffnen des Flügels vorgesehenen Betätigungseinrichtung aufweisen. Des Weiteren ist in der erfindungsgemäßen Fenster- und/oder Türvorrichtung ein Vorspannbauteil vorgesehen, wie es zuvor oder auch im Weiteren beschrieben ist, das zwischen dem Rahmen und dem Flügel eine Kraftwirkung entfaltet. Das Vorspannbauteil ist dabei in einer Ausführungsvariante an einem oberen Bereich des Rahmens oder des Flügels montiert.

In einer weiteren Ausführungsform ist das Vorspannbauteil an einem vertikalen Bereich des Rahmens oder des Flügels montiert. D. h., das erfindungsgemäße Vorspannbauteil lässt sich an einer geeigneten Position an den vertikalen oder horizontalen Bereichen anordnen, um damit eine effiziente Kraftentfaltung zu erreichen, ohne dass Änderungen im grundlegenden Aufbau der Fenster- und/oder Türvorrichtung erforderlich sind.

Vorteilhaft ist dabei das Vorspannbauteil in einem Bauraum zwischen Flügel und Rahmen montiert.

Erfindungsgemäß ist es gelungen, ein Vorspannbauteil, vorteilhafterweise in Form eines Beschlagbauteils, zu entwickeln, das eine zusätzliche Kraft zur Unterstützung der Flügelöffnungsbewegung abgibt und im geöffneten Zustand des Flügels diese Position durch eine noch vorhandene Vorspannung unterstützt. Die Schließkräfte am Flügel, am Beschlag oder am Betätigungsorgan erhöhen sich dabei nicht oder nur geringfügig.

In vorteilhaften Ausführungsformen erfolgt die Montage dieses Bauteiles in Form einer zusätzlichen Komponente, so dass der jeweilige Standardbeschlag für die unterschiedlichen Fenster-Öffnungsarten weiter verwendet wird.

Bei Verwendung einer Scherenanordnung, wie dies zuvor dargestellt ist, kann dabei die Ausbildung der Scherenarme so gestaltet werden, dass unterschiedlichste Anbindungen an den Flügel/Blendrahmen möglich sind. Insbesondere die Möglichkeit des Einschiebens eines Scherenarmes in eine Flügelhalteschiene und durch die Gestaltung des zweiten Scherenarmes, in der Art, dass ein bewegliches Stück, insbesondere als Gleitstück gekoppelt aufgesteckt werden kann, wird die Möglichkeit eröffnet, dass die Scherenanordnung mit dem Flügel seitlich verschoben werden kann. Auf diese Weise lässt sich eine bekannte und übliche Bedienung der Parallel-Abstell-(Kipp-)Schiebetür wesentlich erleichtern.

Weitere Ausführungsformen sind den abhängigen Patentansprüchen zu entnehmen.

Zur detaillierten Beschreibung ist auf die folgenden Zeichnungen Bezug genommen, in denen **Beispiele** dargestellt sind, auch wenn sie nicht immer als Beispiele bezeichnet sind.
- Figur 1: ist eine perspektivische Ansicht einer Fenstervorrichtung 1, 2 mit einem Vorspannbauteil 10 gemäß einer anschaulichen Ausführungsform und zwei oberen Lenkern 6b zum Abstellen des Flügels 2.
- Figur 2: ist eine Draufsicht auf das Vorspannbauteil 10 in Form einer Scherenanordnung.
- Figur 3: ist eine Seitenansicht des Vorspannbauteils 10 mit der Höhe H.
- Figur 4: ist eine Ansicht der Scherenanordnung 10 von unten.
- Figur 5: und
- Figur 6: sind Schnittansichten einer Fenstervorrichtung in geschlossenem (Figur 5) und geöffnetem Zustand (Figur 6).
- Figur 7: ist eine Aufrissansicht einer Fenstervorrichtung mit Beschlagbauteilen 6, wobei an einer geeigneten Position das Vorspannbauteil 10 integriert ist.

**Figur 1** zeigt eine perspektivische Ansicht einer Fenstervorrichtung 100, die einen Rahmen 1 sowie mindestens einen Flügel 2, der in Bezug auf den Rahmen 1 bewegbar ist, aufweist.

Die Vorrichtung 100 weist eine Betätigungsvorrichtung 3 (als Hebel) auf, mit der durch Krafteinwirkung eine Verriegelung oder Entriegelung des Flügels 2 in geschlossener Stellung erfolgen kann und anschließend durch Krafteinwirkung der Flügel 2 von einer geschlossenen Stellung in eine geöffnete Stellung gebracht werden kann, wobei sich ein Öffnungsspalt 2a zwischen dem Rahmen 1 und dem Flügel 2 ergibt.

In der dargestellten Ausführungsform ist die Fenstervorrichtung 100 ein Ausstellfenster mit parallel verschiebbarem Flügel 2, während in anderen Ausführungsvarianten auch Kippfenster, Klappfenster und dergleichen Verwendung finden. In anderen Ausführungsformen ist die Vorrichtung 100 auch als eine Türvorrichtung oder als eine Fenstertür vorgesehen, da das Vorspannbauteil 10 auf eine Vielzahl von unterschiedlichen Arten von Fenstervorrichtungen und Türvorrichtungen angewendet werden kann.

In Figur 1 ist der Flügel 2 in einer geöffneten Position gezeigt, in der durch bekannte Beschlagbauteile 6 eine mechanische Führung des Flügels in Bezug auf den Rahmen 1 erfolgt. Zusätzlich zu diesen an sich bekannten Komponenten 6 (mit 6b) ist ein Vorspannbauteil 10 vorgesehen, das so ausgebildet ist, dass eine zum Erreichen des in Figur 1 gezeigten Öffnungsspaltes 2a eine Kraft F beim Öffnungsvorgang ausgeübt wird. Ferner übt das Vorspannbauteil 10 weiterhin eine der Verkleinerung des Öffnungsspaltes 2a entgegenwirkende Kraft, ebenfalls als F bezeichnet, aus. Damit ergibt sich eine stabilere Festlegung des Öffnungsspaltes 2a und es wird eine ungewünschte Änderung des Öffnungsspaltes 2a in Richtung der geschlossenen Position bei fehlender Einwirkung eines Bedieners im Wesentlichen vermieden.

In der dargestellten Ausführungsform ist das Vorspannbauteil 10 in Form einer Scherenanordnung vorgesehen, in welchem eine Vorspanneinrichtung, die nachfolgend detailliert beschrieben ist, etwa in Form einer Feder oder auch als eine pneumatisch-hydraulische Komponente oder dergleichen vorgesehen ist, die die für den Öffnungsvorgang gewünschte Kraftunterstützung F bereitstellt.

**Figur 2** zeigt eine Aufsicht auf das Vorspannbauteil 10, das als Scherenanordnung einen ersten Arm 15 und einen zweiten Arm 16 aufweist, die jeweils an entsprechenden Endbereichen 15a, 16a miteinander durch eine gemeinsame Drehachse 14 verbunden sind. Das Vorspannbauteil 10 umfasst ferner eine Vorspanneinrichtung 18, die in der dargestellten Ausführungsform als Schenkelfeder vorgesehen ist. Die Vorspanneinrichtung 18 ist dabei so ausgebildet, dass zumindest bis zu einem gewissen Öffnungswinkel α die Kraft F zwischen den beiden Armen 16 und 15 wirkt, die zu einer Vergrößerung des Öffnungswinkels führt. Bei Bereitstellung einer Feder für die Vorspanneinrichtung 18 ergibt sich somit eine Kraft, die von der Größe des Öffnungswinkels α abhängig ist und in der dargestellten Ausführungsform bei einem Öffnungswinkel von Null am größten ist. Damit wird zu Beginn eines Öffnungsvorgangs die größtmögliche Vorspannkraft bereitgestellt, um den Öffnungsvorgang zu unterstützen. In der dargestellten Ausführungsform sind die Arme 15, 16 mit unterschiedlicher Länge vorgesehen, während in anderen Ausführungsformen diese mit gleicher Länge bereitgestellt werden können. Die Arme 15, 16 haben vorzugsweise die Abmessungen von allgemein verwendetem Deckschienenmaterial, ähnlich zu Bandstahl, wobei auch andere Gestaltungsvarianten in Abhängigkeit von dem zur Verfügung stehenden Bauraum möglich sind.

**Figur 3** ist eine Seitenansicht des Vorspannbauteils 10 und Figur 4 eine Ansicht von unten.

Wie aus Figur 3 zu entnehmen ist, sind die Arme 15 und 16 in vertikaler Richtung, also in Richtung der Drehachse 14, so angeordnet, dass sich ein Zwischenraum Z ergibt, in welchem die Vorspanneinrichtung 18 angeordnet ist.

Auf diese Weise ergibt sich eine Bauhöhe H, die wiederum so gewählt ist, dass sich das Vorspannbauteil 10 in gewünschter Weise in eine Fenstervorrichtung oder Türvorrichtung integrieren lässt, ohne dass dabei unerwünschte konstruktive Zusatzmaßnahmen an einem bestehenden Aufbau erforderlich sind.

Die Scherenarme sind also voneinander beabstandet, um in diesen Zwischenraum der Höhe Z die Vorspanneinrichtung in Form eines Federelements aufzunehmen, das in diesem Ausführungsbeispiel als Schenkelfeder um die Drehachse 14 ausgebildet ist.

Ein Federschenkel 18a ist dem Arm 15 zugeordnet und mit diesem formschlüssig verbunden, während ein zweiter Federschenkel 18b dem Arm 16 zugeordnet und mit diesem verbunden ist, wobei dies mit geeigneten Befestigungsmitteln erfolgt. Beispielhaft ist dazu in Figur 4 ein Befestigungsmittel 19a auf dem Arm 16 gezeigt. Beide Anbindungen ergeben ein Scherenpaket mit innen liegender Schenkelfeder.

Durch die konstruktive Ausbildung der Schenkelfeder ist der Öffnungswinkel α nur so groß, wie es der max. Öffnungswinkel der entspannten Feder zulässt. In diesem Zustand hat das Vorspannbauteil 10 keinerlei Vorspannung.

Alle Öffnungswinkel a, die kleiner sind, erzeugen eine Vorspannung. Die maximale Ausstellkraft wird durch weiteres Verkleinern des Öffnungswinkels bis zur parallelen Orientierung der beiden Arme 15, 16 in gleicher Längserstreckung, d. h., übereinander liegend, erreicht, was einem Öffnungswinkel α von 0° entspricht.

Diese Verkleinerung des Öffnungswinkels α wird beim Schließvorgang eines Fensters erzeugt. Eine Erhöhung der Bedienkraft ergibt sich nicht oder nur in sehr geringer Weise, da der Flügel durch seine Schwerpunktlage selbsttätig gegen die Federkraft wirkt und sich die Kräfte nahezu neutralisieren.

An dem Endbereich 15a des ersten Arms 15 ist die Drehachsseite 14 und an einem dazu gegenüberliegenden Endbereich 15b befindet sich eine Haltevorrichtung als Befestigungsmittel 17 (Figur 3), z. B. in Form einer abstehenden Aufnahme, beispielsweise als angenieteter Bolzen, der in ein Gleitstück oder Flügelbock eingesteckt werden kann.

Der zweite Arm 16 ist mit seinem einen Drehachsen-Ende 16a und mit einen anderen Endbereich 16b so ausgebildet, dass Aufnahmebohrungen 16c für Befestigungsmittel 19b, etwa also Klemmbolzen, Schrauben, vorgesehen sind, die als Klemmvorrichtung wirken, wenn der Arm 16 so bemessen ist, dass er in eine vorhandene Flügelhalteschiene eingeschoben werden und gegen Verschieben gesichert werden kann.

**Figur 5** zeigt eine Seitenquerschnittsansicht, in der sich der Rahmen 1 und der Flügel 2 in einer geschlossenen Position befinden. Der Arm 16 ist dabei mittels des Befestigungsmittels 19b in einer Halteschiene 2b des Flügels 2 befestigt und ist somit in permanentem Kontakt mit dem Flügel 2. Der Arm 15 des Vorspannbauteils 10 ist über die Haltevorrichtung 17 mit einem Bewegungselement als beispielsweise Gleitstück 20 verbunden, das wiederum in eine Schiene 1a am Rahmen 1 geführt ist. In dem dargestellten geschlossenen Zustand ruft die Vorspanneinrichtung 18 eine maximale Kraft zwischen Flügel 2 und Rahmen 1 hervor, um damit einen nach Entriegelung stattfindenden Öffnungsvorgang zu unterstützen oder auszulösen.

**Figur 6** zeigt den Rahmen 1 und den Flügel 2 in einer geöffneten Position, in der somit der Arm 15 und der Arm 16 einen von Null verschiedenen Öffnungswinkel miteinander einschließen, wie dies beispielsweise in den Figuren 2 und 4 gezeigt ist. Wie bereits erläutert ist, wirkt während des Übergangs vom geschlossenen Zustand in den geöffneten Zustand eine von der Vorspanneinrichtung 18 hervorgerufene Kraft F, die tendenziell den Öffnungswinkel α weiter vergrößern will, sofern nicht der maximale Öffnungswinkel 2a erreicht ist, in welchem die Vorspanneinrichtung 18 keine weitere Vorspannkraft ausübt (und die Scheren 6b diese Öffnungsweite 2a begrenzen).

Wie ferner in den Figuren 5 und 6 gezeigt ist, ist die Bauhöhe H des Vorspannbauteils 10 - die hier im Wesentlichen durch die beiden Arme 15 und 16 sowie die dazwischen liegende Vorspanneinrichtung 18 festgelegt ist - so bemessen, dass diese nicht größer ist als der Bauraum BR (seine Höhe) zwischen Flügel 2 (Oberkante) und Rahmen 1 (Unterkante Gleitschiene 1a); der Bauraum unter einer aufliegenden rahmenseitigen Führungsschiene (oder Aufnahme 1a) und der Flügelhalteschiene 2b (seine Montagestelle oder sein horizontaler Abschnitt des Winkels 2b). Das ist meist die Oberkante des Flügels, an dem die winklige Halteschiene 2b montiert wird.

**Figur 7** zeigt eine perspektivische Explosionsdarstellung, in der konventionelle Standardbeschlagbauteile, die kollektiv mit 6 bezeichnet sind, dargestellt sind, während das Vorspannbauteil 10 an einer oberen Position im Zusammenwirken mit den standardmäßigen Beschlagbauteilen 6 so integriert ist, dass keine zusätzlichen konstruktiven Maßnahmen im Hinblick auf den ansonsten vorgegebenen Aufbau des Fensters bzw. der Tür erforderlich sind.

Beispielsweise sind Gleitelemente 6c der standardmäßigen Beschlagbauteile 6 zusammen mit entsprechenden standardmäßigen Ausstellscheren 6b gezeigt, die das Erzeugen eines Öffnungsspaltes 2a und einer Verschiebung des Flügels ermöglichen, wobei aber hohe Kräfte des Bedieners erforderlich wären.

Daher ist zwischen den beiden Ausstellscheren 6b das Vorspannbauteil 10 angeordnet.

In dem gezeigten Ausführungsbeispiel ist eine Scherenanordnung 10 zusätzlich vorgesehen, die die gewünschte, vorspannende Kraft F beim Öffnungsvorgang bereitstellt und auch eine Vorspannkraft bei geöffneter Position aufrecht erhält.

Zu beachten ist, dass die in den Figuren dargestellte Vorspanneinrichtung 18 als Feder des Vorspannbauteils 10 nur eine vorteilhafte Variante ist. Andere Formen und Wirkungsrichtungen, z. B. Zug/Druckfeder oder Gasdruckfeder, sind möglich.

Obwohl das Vorspannbauteil 10 in einer bevorzugten Ausführungsform am oberen Ende des Rahmens/Flügels außen platziert ist, ist auch eine andere Positionierung, z. B. an der Seite an/auf den senkrechten Profilen möglich.

Ein weiterer möglicher Montageraum kann auch der Abstand br1 zwischen dem Blendrahmen und Flügelrahmen sein (im Falzraum), dargestellt in Figur 5, aber ohne dort eingefügte Vorspannschere 10.

## Patentansprüche

1. Vorspannbauteil (10) für eine Fenster- oder Türvorrichtung (100) mit einer ersten, mit einem Flügel (2) der Vorrichtung (100) in Kontakt bringbaren Kraftübertragungskomponente (15), und mit
- einer zweiten, mit einem Rahmen (1) der Vorrichtung (100) in Kontakt bringbaren Kraftübertragungs-Komponente (16);
- einer mechanisch betriebenen Vorspanneinrichtung (18), die mit der ersten Kraftübertragungskomponente (15) und der zweiten Kraftübertragungskomponente (16) gekoppelt und ausgebildet ist, eine in Richtung einer Vergrößerung eines Öffnungsspaltes (2a) zwischen dem Flügel (2) und dem Rahmen (1) wirkende Kraft (F) zumindest bis zu einer gegebenen Breite des Öffnungsspaltes (2a) hervorzurufen,
- wobei die erste Kraftübertragungskomponente (15) ein erster Arm und die zweite Kraftübertragungskomponente (16) ein zweiter Arm einer Scherenanordnung sind;
- wobei der erste Arm (15) und der zweite Arm (16) jeweils einen ersten Endbereich (15a, 16a) mit einer darin ausgebildeten gemeinsamen Drehachse (14) aufweisen;
- wobei der erste Arm (15) und/oder der zweite Arm (16) mit einer Haltevorrichtung (17, 19b) versehen sind, die einen permanenten Kontakt mit dem Flügel (2) oder dem Rahmen (1) gewährleistet;
**gekennzeichnet dadurch, dass** das Vorspannbauteil (10) eine Gleitschiene (1a) aufweist und die Haltevorrichtung (17) mit einer Aufnahme zur Anbringung an der Gleitschiene (1a) versehen ist.

2. Vorspannbauteil nach Anspruch 1, wobei die Vorspanneinrichtung (18) ferner ausgebildet ist, bei Verkleinerung des Öffnungsspaltes (2a) dieser Verkleinerung entgegenzuwirken.

3. Vorspannbauteil nach Anspruch 1 oder 2, wobei das Vorspannbauteil (10) in Form eines Beschlagbauteils des Flügels (2) der Fenster- und/oder Türvorrichtung (100) ausgebildet ist.

4. Vorspannbauteil nach einem der vorhergehenden Ansprüche, wobei die Vorspanneinrichtung (18) ein mechanisches Federelement aufweist.

5. Vorspannbauteil nach einem der vorhergehenden Ansprüche, wobei die Vorspanneinrichtung (18) ein komprimiertes Gasvolumen aufweist.

6. Vorspannbauteil nach einem der vorhergehenden Ansprüche, wobei die Vorspanneinrichtung (18), insbesondere als Federelement (18) in Richtung der Drehachse (14) in einem Zwischenraum (Z) montiert ist, der zwischen dem ersten Arm (15) und dem zweiten Arm (16) ausgebildet ist.

7. Vorspannbauteil nach einem der vorhergehenden Ansprüche, wobei eine Bauhöhe (H) des Vorspannbauteils (10) nicht größer ist als die Höhe (BR) eines Bauraums zwischen der aufliegenden rahmenseitigen Gleitschiene (1a) und einer Flügelhalteschiene oder Aufnahme (2b).

8. Vorspannbauteil nach einem der vorhergehenden Ansprüche, wobei die gegebene Breite des Öffnungsspalts (2a) von oben liegenden Ausstellscheren (6b) definiert wird, insbesondere beidseits des Vorspannbauteils (10) eine solche Ausstellschere (6b) angeordnet ist.

9. Vorspannbauteil nach einem der vorhergehenden Ansprüche, wobei eine winkelförmige Halteschiene (2b) für den Flügel (2) den Blick von unten auf das Bauteil (10) verdeckt.

10. Fenster- oder Türvorrichtung mit einem Rahmen (1), einem Flügel (2) mit einer zum Verriegeln und Entriegeln des Flügels (2) vorgesehenen Betätigungseinrichtung (3) und mit einem zwischen Rahmen (1) und Flügel (2) wirkenden Vorspannbauteil (10) nach einem der Ansprüche 1 bis 7, wobei der Flügel (2) ein paralleler Abstellflügel zum Verschieben ist.

11. Vorrichtung nach Anspruch 10, wobei das Vorspannbauteil (10) an einem oberen Teil des Rahmens (1) oder des Flügels (2) montiert ist.

12. Vorrichtung nach Anspruch 11, wobei das Vorspannbauteil (10) an einem vertikalen Bereich des Rahmens (1) oder des Flügels (2) montiert ist.

13. Vorrichtung nach einem der Ansprüche 10 bis 12, wobei das Vorspannbauteil (10) in einem Bauraum (br1) zwischen Flügel (2) und Rahmen (1) montiert ist oder einen Bauraum zwischen zwei Halteschienen (la,2b) am Flügel (2) bzw. Rahmen (1) einnimmt.

14. Verfahren zum Betreiben einer Fenster- oder Türvorrichtung (100) mit einem Flügel (2), und mit einem Vorspannbauteil der Ansprüche 1 bis 9 oder bei einer Vorrichtung nach einem der Ansprüche 10 bis 13, wobei eine Kraftübertragungs-Komponente (15) mit dem Flügel in Kontakt steht und mit
- einer zweiten, mit einem Rahmen (1) der Vorrichtung (100) in Kontakt bringbaren Kraftübertragungs-Komponente (16);
- einer mechanisch betriebenen Vorspanneinrichtung (18), die mit der ersten Kraftübertragungs-Komponente (15) und der zweiten Kraftübertragungs-Komponente (16) gekoppelt ist und eine in Richtung einer Vergrößerung eines Öffnungsspaltes (2a) zwischen dem Flügel (2) und dem Rahmen (1) wirkende Kraft (F) zumindest bis zu einer gegebenen Breite des Öffnungsspaltes (2a) hervorruft.

## Claims

1. A pretensioning component (10) for a window or door device (100) having a first force transmission component (15) which can be brought into contact with a sash (2) of the device (100), and having
- a second force transmission component (16) which can be brought into contact with a frame (1) of the device (100);
- a mechanically operated pretensioning device (18), which is coupled with the first force transmission component (15) and the second force transmission component (16) and is designed to induce a force (F) acting in the direction of an enlargement of an opening gap (2a) between the sash (2) and the frame (1) at least up to a given width of the opening gap (2a),
- wherein the first force transmission component (15) is a first arm and the second force transmission component (16) is a second arm of a scissors assembly;
- wherein the first arm (15) and the second arm (16) each have a first end region (15a, 16a) having a shared rotational axis (14) formed therein;
- wherein the first arm (15) and/or the second arm (16) are provided with a holding device (17, 19b), which ensures a permanent contact with the sash (2) or the frame (1);
**characterized in that** the pretensioning component (10) has a slide rail (1a) and the holding device (17) is provided with a receptacle for attachment to the slide rail (1a).

2. The pretensioning component according to Claim 1, wherein the pretensioning device (18) is furthermore designed, upon a reduction in size of the opening gap (2a), to counteract this reduction in size.

3. The pretensioning component according to Claim 1 or 2, wherein the pretensioning component (10) is designed in the form of a fitting component of the sash (2) of the window and/or door device (100).

4. The pretensioning component according to any one of the preceding claims, wherein the pretensioning device (18) has a mechanical spring element.

5. The pretensioning component according to any one of the preceding claims, wherein the pretensioning device (18) has a compressed gas volume.

6. The pretensioning component according to any one of the preceding claims, wherein the pretensioning device (18), in particular as a spring element (18), is installed in the direction of the rotational axis (14) in an intermediate space (Z), which is formed between the first arm (15) and the second arm (16).

7. The pretensioning component according to any one of the preceding claims, wherein a structural height (H) of the pretensioning component (10) is not greater than the height (BR) of a structural space between the bearing frame-side slide rail (1a) and a sash holding rail or receptacle (2b).

8. The pretensioning component according to any one of the preceding claims, wherein the given width of the opening gap (2a) is defined by shutter arms (6b) located on top, in particular such a shutter arm (6b) is arranged on both sides of the pretensioning component (10).

9. The pretensioning component according to any one of the preceding claims, wherein an angled holding rail (2b) for the sash (2) conceals the view from below of the component (10).

10. A window or door device having a frame (1), a sash (2) having an actuating device (3) provided for locking and unlocking the sash (2), and having a pretensioning component (10) according to any one of Claims 1 to 7 acting between frame (1) and sash (2), wherein the sash (2) is a parallel removable sash for displacement.

11. The device according to Claim 10, wherein the pretensioning component (10) is installed on an upper part of the frame (1) or the sash (2).

12. The device according to Claim 11, wherein the pretensioning component (10) is installed on a vertical region of the frame (1) or the sash (2).

13. The device according to any one of Claims 10 to 12, wherein the pretensioning component (10) is installed in a structural space (br1) between sash (2) and frame (1) or occupies a structural space between two holding rails (1a, 2b) on the sash (2) or frame (1).

14. A method for operating a window or door device (100) having a sash (2) and having a pretensioning component of Claims 1 to 9 or in a device according to any one of Claims 10 to 13,
wherein a force transmission component (15) is in contact with the sash and having
- a second force transmission component (16) which can be brought into contact with a frame (1) of the device (100);
- a mechanically operated pretensioning device (18), which is coupled with the first force transmission component (15) and the second force transmission component (16) and induces a force (F) acting in the direction of an enlargement of an opening gap (2a) between the sash (2) and the frame (1) at least up to a given width of the opening gap (2a).

## Revendications

1. Élément de précontrainte (10) pour un mécanisme de fenêtre ou de porte (100) avec un premier composant transmettant la force (15) qui peut être mis en contact avec un vantail (2) du mécanisme (100) et avec
- un deuxième composant transmettant la force (16) qui peut être mis en contact avec un châssis dormant (1) du mécanisme (100) ;
- un dispositif de précontrainte (18) mécanique qui est couplé au premier composant transmettant la force (15) et au deuxième composant transmettant la force (16) et conformé pour produire une force (F) agissant dans le sens d'un agrandissement d'un entrebâillement (2a) entre le vantail (2) et le châssis dormant (1) jusqu'à une largeur donnée de l'entrebâillement (2a),
- le premier composant transmettant la force (15) étant un premier bras et le deuxième composant transmettant la force (16) un deuxième bras d'un parallélogramme ;
- le premier bras (15) et le deuxième bras (16) présentant chacun une première zone d'extrémité (15a, 16a) dans laquelle est formé un axe de rotation commun (14) ;
- le premier bras (15) et/ou le deuxième bras (16) étant munis d'un mécanisme de maintien (17, 19b) qui garantit un contact permanent avec le vantail (2) ou le châssis dormant (1) ;
**caractérisé en ce que** l'élément de précontrainte (10) présente un rail de glissement (la) et le mécanisme de maintien (17) est muni d'un logement destiné à se mettre en place sur le rail de glissement (1a).

2. Élément de précontrainte selon la revendication 1, dans lequel le dispositif de précontrainte (18) est en outre conformé pour s'opposer à une diminution de l'entrebâillement (2a) si cette diminution venait à se produire.

3. Élément de précontrainte selon la revendication 1 ou 2, dans lequel l'élément de précontrainte (10) est conformé comme une ferrure du vantail (2) du mécanisme de fenêtre et/ou de porte (100).

4. Élément de précontrainte selon l'une des revendications précédentes, dans lequel le dispositif de précontrainte (18) comporte un élément de ressort mécanique.

5. Élément de précontrainte selon l'une des revendications précédentes, dans lequel le dispositif de précontrainte (18) comporte un volume de gaz comprimé.

6. Élément de précontrainte selon l'une des revendications précédentes, dans lequel le dispositif de précontrainte (18) est monté, en particulier sous la forme d'un élément de ressort (18) en direction de l'axe de rotation (14), dans un espace intermédiaire (Z) formé entre le premier bras (15) et le deuxième bras (16).

7. Élément de précontrainte selon l'une des revendications précédentes, dans lequel une hauteur de construction (H) de l'élément de précontrainte (10) ne dépasse pas la hauteur (BR) d'un espace de montage entre le rail de glissement (1a) appliqué du côté du châssis dormant et un rail de maintien du vantail ou un logement (2b).

8. Élément de précontrainte selon l'une des revendications précédentes, dans lequel la largeur donnée de l'entrebâillement (2a) est définie par des compas d'entrebâillement (6b) situés au-dessus, en particulier un tel compas de déboîtement (6b) est disposé de chaque côté de l'élément de précontrainte (10).

9. Élément de précontrainte selon l'une des revendications précédentes, dans lequel un rail de maintien (2b) en forme de cornière pour le vantail (2) cache la vue par le bas sur l'élément (10).

10. Mécanisme de porte ou de fenêtre avec un châssis dormant (1), un vantail (2) avec un dispositif d'actionnement (3) destiné à verrouiller et déverrouiller le vantail (2) et avec un élément de précontrainte (10) selon l'une des revendications 1 à 7 agissant entre le châssis dormant (1) et le vantail (2), lequel vantail (2) étant un vantail coulissant à déboîtement.

11. Mécanisme selon la revendication 10, dans lequel l'élément de précontrainte (10) est monté sur une partie supérieure du châssis dormant (1) ou du vantail (2).

12. Mécanisme selon la revendication 11, dans lequel l'élément de précontrainte (10) est monté sur une partie verticale du châssis dormant (1) ou du vantail (2).

13. Mécanisme selon l'une des revendications 10 à 12, dans lequel l'élément de précontrainte (10) est monté dans un espace de construction (br1) entre le vantail (2) et le châssis dormant (1) ou occupe un espace de construction entre deux rails de maintien (1a, 2b) sur le vantail (2) ou le châssis dormant (1).

14. Procédé pour la manœuvre d'un mécanisme de fenêtre ou de porte (100) muni d'un vantail (2) et d'un élément de précontrainte selon les revendications 1 à 9 ou dans un mécanisme selon l'une des revendications 10 à 13, dans lequel un composant transmettant la force (15) est en contact avec le vantail et avec
- un deuxième composant transmettant la force (16) qui peut être mis en contact avec un châssis dormant (1) du mécanisme (100) ;
- un dispositif de précontrainte (18) mécanique qui est couplé au premier composant transmettant la force (15) et au deuxième composant transmettant la force (16) et conformé pour produire une force (F) agissant dans le sens d'un agrandissement d'un entrebâillement (2a) entre le vantail (2) et le châssis dormant (1) jusqu'à une largeur donnée de l'entrebâillement (2a).
